# EUROPÄISCHE PATENTSCHRIFT

(11) **EP 1 553 865 B1**
(45) Veröffentlichungstag und Bekanntmachung des Hinweises auf die Patenterteilung: **15.12.2010**
(21) Anmeldenummer: 03808728.4
(22) Anmeldetag: 15.10.2003
(51) Int. Cl.: A47L 9/14

(54) **ENTNEHMBARER STAUBSAMMELBEHÄLTER**
REMOVABLE DUST COLLECTOR
COLLECTEUR A POUSSIERES AMOVIBLE

(30) Priorität: 15.10.2002 DE 10248087
(43) Veröffentlichungstag der Anmeldung: 20.07.2005
(73) Patentinhaber: BSH Bosch und Siemens Hausgeräte GmbH, 81739 München (DE)
(72) Erfinder: BÖCK, Armin, 97633 Grossbardorf (DE); KLEINHENZ, Albert, 97659 Burgwallbach (DE); KRAMMER, Michael, 97659 Burgwallbach (DE)
(86) Internationale Anmeldenummer: PCT/EP2003/011443
(87) Internationale Veröffentlichungsnummer: WO 2004/034866

(56) Entgegenhaltungen:
- DE-A- 3 920 313
- DE-A- 4 013 572
- DE-A- 10 021 594
- DE-U- 20 119 853
- US-A- 5 779 745

## Beschreibung

Die Erfindung betrifft einen entnehmbaren Staubsammelbehälter zum Einsetzen in einen Staubraum eines Staubsaugers.

Die bekannten Staubsauger werden üblicher Weise mit einem in einen Staubraum des Staubsaugers einsetzbaren Filterbeutel aus Papier betrieben. Diese Staubsauger verfügen im allgemeinen über einen Filterbeutelträger, der im Staubraum angebracht ist. Der Filterbeutel wird mittels einer am Filterbeutel befestigten Versteifungsplatte, die vorzugsweise aus Pappe besteht und in den Filterbeutelträger einsetzbar ist, im Staubsauger in der Betriebsposition gehalten. In der Versteifungsplatte ist eine Öffnung vorgesehen, über die staubbeladene Saugluft in den Filterbeutel geleitet wird.

Eine solcher Staubsauger ist beispielsweise aus der DE 40 13 572 C2 und der DE 201 19 853 41 bekannt. Die dortigen Staubsauger weisen einen Staubbeutelraum auf, der mit einem Deckel verschließbar ist. Im Staubbeutelraum ist eine Halterung für eine Versteifungsplatte eines Staubbeutels angeordnet. Bei eingesetzter Versteifungsplatte wird ein Sperrglied aus einer Verriegelungsstellung bewegt, so dass bei fehlender Versteifungsplatte das Sperrglied das Schließen des Deckels blockiert und bei eingesetzter Versteifungsplatte das Schließen des Deckels ermöglicht.

Bei derartigen Sperrgliedern handelt es sich um sogenannte Filtersperren, die ein Schließen des Staubsaugerdeckels nur dann ermöglichen, wenn der Filterbeutel ordnungsgemäß eingesetzt ist.

Eine aus der DE 39 20 313 A1 bekannte Filtersperre besitzt eine Einlegevorrichtung für einen Filterbeutel, die Führungselemente aufweist, die an einen Filterbeutelflansch angepasst sind und nur bei richtig eingelegtem Filterbeutel ein Betätigungselement die Saugfunktion freigibt.

Neuerdings kommen wiederverwendbare Staubsammelbehälter zum Einsatz, welche die üblicher Weise verwendeten Einweg-Filterbeutel ersetzen. Ein derartiger Staubsammelbehälter ist beispielsweise aus der DE 100 21 594 A1 bekannt.

Es hat sich gezeigt, dass der Benutzer je nach Bedarf entweder den wiederverwendbaren Staubsammelbehälter oder den Einweg-Filterbeutel verwenden können will. Dazu ist der Staubsauger so ausgebildet, dass er wahlweise mit einem Einweg-Filterbeutel oder dem wiederverwendbaren Staubsammelbehälter betrieben werden kann. Nachteilig ist jedoch, dass die zum Betrieb mit Filterbeuteln bekannten Filtersperren nicht ohne weiteres im Betrieb mit Staubsammelbehältern funktionieren.

Die bisherige Lösung für einen wahlweisen Betrieb mit Filterbeutein oder Staubsammelbehältern sieht vor, entweder auf eine Filtersperre ganz zu verzichten, oder wie bei einem bereits auf dem Markt befindlichen Staubsauger zwei unterschiedliche Filtersperren vorzusehen. Sind zwei unterschiedliche Filtersperren vorgesehen, so ist die eine speziell an einen Filterbeutel angepasst und die andere speziell an den Staubsammelbehälter angepasst. Nachteilig ist dabei jedoch, das der Benutzer bei einem Wechsel der Betriebsweise zwischen Filterbeutelbetrieb und Staubsammelbehälterbetrieb zusätzlich die passende Filtersperre auswechseln muss. Dies ist nicht anwenderfreundlich und oftmals ist der Benutzer mit der Montage bzw. Demontage der jeweiligen Filtersperre überfordert. Zudem birgt ein ständiges Austauschen der Filtersperren die Gefahr einer Beschädigung der diesbezüglichen Bauteile.

Aufgabe der Erfindung ist es, den Betrieb eines Staubsaugers mit wahlweise einem Filterbeutel oder einem Staubsammelbehälter auf einfache Weise zu ermöglichen. Insbesondere soll die vorteilhafte Funktion einer Filtersperre bei beiden Betriebsarten in einfacher Weise sichergestellt sein.

Erfindungsgemäß wird diese Aufgabe dadurch gelöst, dass dasselbe Sperrglied entweder durch einen in einen Träger eingesetzten Filterbeutel oder durch ein mit dem Staubsammelbehälter gekoppeltes Betätigungsglied in seiner Freigabeposition gehalten ist.

Durch diese Lösung ist die Funktion einer Filtersperre, die im allgemeinen durch einen Filterbeutelträger und ein zugehöriges Sperrglied gebildet wird, auch bei Verwendung eines entnehmbaren Staubsammelbehälters sicher gestellt. Es ist dann nicht mehr nötig bei der Verwendung des Staubsammelbehälters eine gesonderte Filtersperre einzusetzen. Vielmehr kann durch das Betätigungsglied die für den Betrieb mit einem Filterbeutel ausgelegte Filtersperre weiter verwendet werden, bzw. im Staubsauger verbleiben. Ein Austauschen von unterschiedlichen Filtersperren entfällt. Das Betätigungsglied eines erfindungsgemäßen Staubsammelbehälters ist so ausgebildet, dass entweder der Filterbeutelträger oder das Sperrglied selbst derart beeinflusst wird, dass sich die Funktion einer Filtersperre in gleicher oder weitgehend ähnlicher Weise ergibt, wie bei Verwendung eines Filterbeutels. Insoweit wird durch das Betätigungsglied ein Vorhandensein eines eingesetzten Filterbeutels gewissermaßen simuliert. Das Betätigungsglied kann vorzugsweise so ausgebildet und dimensioniert sein, dass diese Funktion nur innerhalb einer geringen Lagetoleranz des Staubsammelbehälters im Staubraum erfüllt ist. Besonders vorteilhaft daran ist, dass dadurch auch sichergestellt wird, dass der Staubsauger nur dann Betriebsbereit ist, wenn sich der Staubsammelbehälter in seiner ordnungsgemäßen Betriebsposition befindet.

Die Filtersperre kann durch einen beweglich gelagerten Träger gebildet werden, der mit dem Sperrglied gekoppelt ist. Die Koppelung kann auf einfachste Weise dadurch erreicht werden, dass das Sperrglied oder auch mehrere Sperrglieder direkt am Filterbeutelträger befestigt sind. Bei Verwendung von Kunststoffbauteilen können die Sperrglieder insbesondere direkt an dem Filterbeutelträger angeformt sein. Das Sperrglied kann jedoch auch in einer Führung am Staubsaugergehäuse gelagert sein und durch den Filterbeutelträger direkt oder über verschiedenste Zwischenstellelemente betätigt werden.

Der Träger kann mittels eines Drehlagers schwenkbar am Staubsaugergehäuse gelagert sein. Vorzugsweise ist das Drehlager an einem unteren Rand des Trägers angeordnet und das Betätigungsglied greift an einem oberen Rand des Trägers an. Das Betätigungsglied kann am Staubsammelbehälter ausgebildet sein.

In all diesen Fällen kann das Betätigungsglied am Träger angreifen und diesen bewegen. Durch die Bewegung des Filterbeutelträgers wird dann unmittelbar oder mittelbar auch das Sperrglied oder die Sperrglieder betätigt. Bei dieser Ausgestaltung besteht der wesentliche Vorteil darin, dass das Betätigungsglied in besonders einfacher Bauweise ausgeführt werden kann. Aufgrund der üblichen Größe eines Filterbeutelträger kann auch das Betätigungsglied angemessen groß ausgeführt werden. Das Betätigungsglied muss dabei nicht so exakt in Form und Lage gefertigt sein, wie es beispielsweise dann erforderlich ist, wenn das Betätigungsglied direkt an einen kleinen oder schmalen Sperrglied angreifen muss, das zudem evtl. noch einen geringen Betätigungsweg zwischen der Sperrposition und der Freigabeposition aufweist.

In einer vorteilhaften Ausgestaltung ist die Halterung des Staubsammelbehälters durch ineinandergreifende Führungen ausgebildet, die am Staubsammelbehälter und am Staubsauger ausgebildet sind, und die eine Positionierhilfe darstellen, um den Staubsammelbehälter in seiner Betriebsposition zu halten. Durch die Ausbildung des Halters als Positionierhilfe wird ein ordnungsgemäßes Einsetzen des Staubsammelbehälters in den Staubraum des Staubsaugers sichergestellt. Der Staubsammelbehälter ist damit in seiner Lage im Staubraum festgelegt und kann weder verrutschen noch umfallen.

Die Halterung kann durch das Betätigungsglied gebildet werden, das am Träger in einer Aufnahme gehalten ist. Damit erübrigt sich ein gesonderter Halter für den Staubsammelbehälter. Bereits durch das Einsetzen des Staubsammelbehälters wird das Sperrglied betätigt und gleichzeitig der Staubsammelbehälter in seiner Betriebsposition festgelegt.

Das Betätigungsglied kann am Staubsammelbehälter ausgebildet sein und ist vorzugsweise als hakenförmig gebogene Lasche ausgebildet, die an einem Rand des Filterbeutelträgers angreift. Ein günstiger Angriffspunkt des Betätigungsgliedes am Filterbeutelträger ist insbesondere der obere Rand des Filterbeutelträgers, wenn dieser am Boden im Staubraum des Staubsaugers schwenkbar anscharniert ist. Um den Filterbeutelträger mit möglichst geringen Kräften bewegen zu können, ist es vorteilhaft, das Betätigungsglied an einem, im wesentlichen dem Scharnier gegenüberliegenden Rand des Filterbeutelträgers angreifen zu lassen. So wird ein Filterbeutelträger, der mittels einer relativ steifen Feder in eine Sperrposition vorgespannt ist, auch dann durch das Betätigungsglied des Staubsammelbehälters in seine Freigabeposition gebracht, wenn der Staubsammelbehälter nur ein relativ geringes Eigengewicht aufweist.

Zusätzlich kann das Betätigungsglied des erfindungsgemäßen Staubsammelbehälters auch einen Griffbereich aufweisen, zum Betätigen eines Schließelements zum Entriegeln, bzw. Verriegeln eines lösbar am Staubsammelbehälter befestigten Filtergehäuses. Dadurch wird das relativ groß ausgebildete Betätigungsglied gleichzeitig als Griff nutzbar. Ohne zusätzlichen Platz im Staubraum zu benötigen, wird dabei ein Griff geschaffen, der relativ groß ausgebildet ist und somit leicht und mit geringem Kraftaufwand vom Benutzer betätigt werden kann.

Bei den bisher bekannten Staubsammelbehältern wird die lösbare Verbindung von Staubsammelbehälter und Filtergehäuse durch Schließelemente geschaffen, die beispielsweise als schmale Laschen ausgebildet sind, die mittels einer Zapfen/Nutverbindung die lösbare Verbindung herstellen. Dabei wurden die Laschen stets besonders schmal und an der Gehäusewand des Staubsammelbehälters eng anliegend ausgebildet, da zwischen Staubsammelbehälter und Staubrauminnenwand nur ein geringer Raum für derartige Schließelemente zur Verfügung gestellt ist. Um die Intervalle für das Entleeren möglichst zu verlängern, soll der Staubsammelbehälter nämlich möglichst den gesamten Staubraum nutzen. Diese schmal ausgebildeten und eng anliegenden Laschen können jedoch nur sehr schwer von Hand gelöst werden. Es besteht auch eine hohe Verletzungsgefahr, da die schmalen Laschen nur mit großem Kraftaufwand betätigt werden können.

Aufgrund einer erfindungsgemäßen Nutzung des Filterbeutelträgers des Staubbeutels, kann das Betätigungsglied weit von der Gehäusewand des Staubsammelbehälters weg nach vorne in Richtung des Filterbeutelträgers auskragen. Dieses weite Auskragen des Betätigungsglieds kann in vorteilhafter Weise dazu genutzt werden, um einen Griffbereich eines Schließelements zu bilden. Dadurch kann das Filtergehäuse mit geringem Kraftaufwand auf leichte Weise bedient werden. Der große Griffbereich ist leicht von Hand zu fassen und das mit dem Griffbereich verbundene Schließelement kann mittels geringem Kraftaufwand betätigt werden. Vorzugsweise ist das Schließelement zusammen mit dem Griffbereich als einstückiges Bauteil aus Kunststoff ausgeformt.

In einer alternativen Ausgestaltung der Erfindung kann das Betätigungsglied in Form einer Versteifungsplatte eines Filterbeutels ausgebildet sein. Dieses Betätigungsglied in Form einer Versteifungsplatte wird dann analog zu der Versteifungsplatte eines Filterbeutels in gleicher Weise in den Filterbeutelträger eingesetzt. Die Versteifungsplatte erstreckt sich dabei im wesentlichen parallel und in einem Abstand zu der dem Filterbeutelträger zugewandten Gehäusewand des Staubsammelbehälters. Die Versteifungsplatte kann aus Kunststoff bestehen und mittels Verbindungsstege an einer Gehäusewand des Staubsammelbehälters angeformt sein. Durch die Ausbildung des Betätigungsgliedes als Versteifungsplatte eines Filterbeutels, erhält der Benutzer eine deutliche Hilfestellung zur korrekten Einbaulage des Staubsammelbehälters. Da der Benutzer mit dem Einbau einer Versteifungsplatte in den Filterbeutelträger aufgrund der gewohnten Verwendung von Filterbeuteln vertraut ist, wird es ihm leicht fallen, den Staubsammelbehälter mittels der erfindungsgemäß vorgesehenen Versteifungsplatte in der richtigen Einbaulage einzusetzen.

Im Staubsauger kann ein gesonderter Träger für den Filterbeutel und ein gesonderter Träger für den Staubsammelbehälter vorgesehen sein. Dabei kann der Träger des Staubsammelbehälters das Betätigungsglied aufweisen, welches entweder das Sperrglied oder den Träger betätigt. Durch die Verwendung von zwei getrennten Trägern für Filterbeutel und Staubsammelbehälter können die Träger individuelle an den zu tragenden Staubabscheider angepasst sein. Ein weitere Vorteil besteht darin, dass Verwechslungen durch den Benutzer nahezu ausgeschlossen sind, da jeder Träger eindeutig entweder dem Filterbeutel oder dem Staubsammelbehälter zugeordnet ist.

Alternativ kann das Betätigungsglied als eine im wesentlichen rechtwinklig zur Ebene des Trägers angeformte Stellfläche für den Staubsammelbehälter ausgebildet sein. In dieser sehr einfachen Ausgestaltung muss der Staubsammelbehälter lediglich auf die Stellfläche ausgesetzt werden. Ein umständliches Befestigen, Einhaken oder Anklinken des Staubsammelbehälters an ein Betätigungsglied oder an ein Sperrglied kann entfallen. Dadurch ist der Staubsammelbehälter in einfacher Weise in den Staubraum des Staubsaugers einsetzbar.

Optional kann der Staubsammelbehälter ein Abdeckelement aufweisen, durch das ein Einsetzen eines Filterbeutels in den Träger verhindert ist, wenn der Staubsammelbehälter betriebsgemäß in den Staubraum eingesetzt ist. Dadurch wird verhindert, dass der Benutzer einen Filterbeutel zusätzlich zu einem eingesetzten Staubsammelbehälter in den Staubraum einsetzen kann. Es mag vorkommen, dass der Benutzer den Staubsauger mit einem Filterbeutel betreiben möchte und glaubt, der Staubsammelbehälter könne trotz Benutzung eines Filterbeutels im Staubraum des Staubsaugers verbleiben. Um den Benutzer darauf aufmerksam zu machen, dass vor dem Einsetzen eines Staubbeutels der Staubsammelbehälter zu entnehmen ist, ist das Abdeckelement vorgesehen, welches den Filterbeutelträger zumindest soweit abdeckt, dass ein Filterbeutel nicht eingesetzt werden kann, wenn sich der Staubsammelbehälter im Staubraum befindet.

Vorzugsweise ist das Abdeckelement am Betätigungsglied ausgebildet. Das Abdeckelement, bzw. das Betätigungsglied kann auch gleichzeitig den Griffbereich bilden. In kostengünstiger Weise können diese Funktionen in einem einzigen Bauteil verwirklicht werden. Das funktionsvereinigende Bauteil kann aus Kunststoff bestehen und im Spritzgussverfahren hergestellt sein.

Der Staubsammelbehälter weist eine Eintrittsöffnung für staubbeladene Luft auf. Innerhalb des Staubsammelbehälters werden die Staubpartikel von der Luft abgetrennt und in einen Staubsammelraum abgelagert. Die Abtrennung von Staubpartikeln von der Luft kann in vorteilhafter Weise durch einen Abscheider erfolgen, nach dem Fliehkraftprinzip arbeitet. Die von Staub gereinigte Luft verlässt den Staubsammelbehälter über eine Öffnung, die von einem Filter bedeckt ist. In einer vorteilhaften Ausgestaltung ist der Filter in einem Filtergehäuse angeordnet, das lösbar an dem Staubsammelbehälter befestigt ist. Dadurch kann zum einen das Filtergehäuse entfernt werden, um einen verschmutzten Filter austauschen zu können und andererseits wird der Staubsammelraum zugänglich, um den Staubsammelbehälter entleeren zu können, wenn dieser mit Staub gefüllt ist.

Es zeigen:
- Figur 1: eine perspektivische Ansicht eines erfindungsgemäßen Staubsammelbehälters;
- Figur 2: den Staubsammelbehälter gemäß Figur 1 mit geöffnetem Staubsammelraum;
- Figur 3: den Staubsammelbehälter gemäß Figur 1 während des Einsetzens in einen Staubraum eines Staubsaugers;
- Figur 4: den Staubsammelbehälter gemäß Figur 1 in seiner in den Staubraum des Staubsaugers eingesetzten Betriebsposition;
- Figur 5: eine Schnittansicht des Staubsammelbehälters gemäß Figur 1 und des Staubsaugers mit einem Filterbeutelträger in der betriebsgemäß eingesetzten Position des Staubsammelbehälters.

Die Figur 1 zeigt einen Staubsammelbehälter 1 mit einem Gehäuseteil 1.1, einem Behälterdeckel 2 und einem Boden 3.

Das Gehäuseteil 1.1 weist eine Eintrittsöffnung 4 auf, über die staubbeladene Luft in das Innere des Staubsammelbehälters 1 eintritt. Am Rand der Eintrittsöffnung 4 ist eine Dichtung 5 angeordnet. In einer Betriebsposition des Staubsammelbehälters 1, in der ein Staubsammelraum 7 eines Staubsaugers durch einen Deckel 30 geschlossen ist, liegt ein Eintrittsstutzen 6 (Fig. 5) des Staubsaugers abdichtend an der Dichtung 5 an. Das Innere des Gehäuseteils 1.1 weist den Staubsammelraum 7 und einen Staubabscheider 8 auf. Der Staubabscheider 8 ist als Fliehkraftabscheider ausgebildet, er kann aber auch durch einen einfachen Filterbeutel oder ein Filtersieb gebildet werden. Der Staubabscheider 8 ist durch einen Eintrittskanal 9 mit der Eintrittsöffnung 4 verbunden. Innerhalb des Staubabscheiders 8 wird der Staub von der Luft abgetrennt und tritt über eine obere Stauböffnung 10 in den Staubsammelraum 7 ein. Der Staub sammelt sich am Boden des Staubsammelraums 7 an.

Im Behälterdeckel 2 ist eine Umlenkeinrichtung 11 angeformt, die von Staub befreite Luft am oberen Ende des Staubabscheiders 8 nach unten ablenkt. Der Behälterdeckel 2 ist lösbar am Gehäuseteil 1.1 befestigt. Zur Befestigung greifen am Behälterdeckel 2 angeformte Rasthaken 12 in Laschen 13 des Gehäuseteils 1.1 ein. Jede Lasche 13 verfügt über eine Zunge 14. Wird die Zunge 14 senkrecht von der Anlagefläche der Lasche 13 am Behälterdeckel 2 wegbewegt, kann sich der zugeordnete Rasthaken 12 von der Lasche 13 lösen und der Behälterdeckel 2 kann von dem Gehäuseteil abgetrennt werden. An der Oberseite des Behälterdeckel 2 ist ein Griff 15 befestigt. Der Griff 15 ist raumsparend in einer Vertiefung 16 im Behälterdeckel 2 untergebracht. Der Griff 15 ist um eine Drehachse 17 von seiner horizontalen Aufbewahrungslage in eine vertikale Lage schwenkbar in der, der Staubsammelbehälter 1 getragen werden kann. Um den Griff 15 leicht aus der Aufbewahrungslage heraus schwenken zu können, ist im Behälterdeckel 2 am Rand der Vertiefung 16 eine Griffmulde 18 ausgebildet. Der Griff 15 kann mittels einer nicht dargestellten, um die Drehachse 17 wirkende Feder entweder in die Aufbewahrungslage oder in die Lage zum Tragen vorgespannt sein.

Die Figur 2 zeigt den Staubsammelbehälter 1 in einer geöffneten Position in der der Boden 3 in ein Offenstellung verschwenkt ist. Der Boden 3 trägt ein Filtervlies 19 das mindestens eine Luftaustrittsöffnung 20 vollständig überdeckt. Luft kann aus dem Inneren des Staubsammelbehälters 1 über die Luftaustrittsöffnung 20 austreten. Das Filtervlies 19 hält Feinststäube im Staubsammelbehälter 1 zurück. Der Boden 3 ist schwenkbar mittels eines Scharniers 21 am Gehäuseteil 1.1 befestigt. Rastnasen 22, die am Gehäuseteil 1.1 angeformt sind, greifen in Stegabschnitte 23 ein, die Ausnehmungen 24 aufweisen. Die Rastnasen 22 und die Stegabschnitte 23 mit den Ausnehmungen 24 bilden das Schließelement zum Entriegeln und Verriegeln des Bodens 3 am Gehäuseteil 1.1. An den oberen Enden der Stegabschnitte 23 ist eine hakenförmig gebogene Lasche angeformt. Die Lasche ist V-förmig gebogen und weist einen langen Schenkel auf, der mit den Stegabschnitten 23 verbunden ist, und einen kurzen freien Schenkel auf, der ein Betätigungsglied 27 bildet. Durch die V-Form ist der Staubsammelbehälter in seiner betriebsgemäß eingesetzten Position am oberen Rand einer Wand eines Trägers 31 an zwei gegenüberliegenden Berührungslinien festgeklemmt und sicher positioniert. Die gebogene Lasche kann jedoch in jeder anderen Weise geformt sein, insbesondere kann die Lasche U-förmig ausgeformt sein. Das Betätigungsglied 27 bildet gleichzeitig auch einen Griffbereich zum Verriegeln und Entriegeln des Schließelements.

In der Figur 3 ist ein Teil eines Staubsaugergehäuses 28 gezeigt, das einen Staubraum 29 begrenzt. Des weiteren ist der Deckel 30 zum Verschließen des Staubraums 29 in einer geöffneten Position gezeigt, in der der Staubsammelbehälter 1 aus dem Staubraum 29 in Pfeilrichtung einsetzbar ist. Der Staubsammelbehälter 1 befindet sich in der gezeigten Lage noch nicht in seiner betriebsgemäß eingesetzten Position.

Im Bereich der vorderen Wand des Staubraums 29 ist der Träger 31 zur Aufnahme eines Filterbeutels (nicht dargestellt) angeordnet. Der Träger 31 weist zwei gegenüberliegende Sperrglieder 32 auf, die bei nicht eingesetztem Filterbeutel, bzw. bei nicht eingesetztem Staubsammelbehälter 1 eine Staubraumoberkante 33 übergreifen und dadurch verhindern, dass der Deckel 30 den Staubraum 29 ordnungsgemäß verschließen kann. In der in Figur 3 gezeigten Position befinden sich die Sperrglieder 32 in der Position, in der ein Schließen des Deckels 30 verhindert ist.

In Figur 4 ist der Staubsammelbehälter 1 in seiner betriebsgemäß eingesetzten Position gezeigt. Das Betätigungsglied 27 hält den Träger 31 und die Sperrglieder 32 in einer Freigabeposition, in der der Staubraum 29 mittels des Deckels 30 luftdicht verschließbar ist. Dabei sind die Sperrglieder 32 in den Staubraum 29 zurückgenommen, so dass die Staubraumoberkante 33 freigegeben ist und der Staubraum 29 von dem Deckel 30 verschlossen werden kann.

In Figur 5 ist der Staubsauger in betriebsgemäßer Position mit geschlossenem Deckel 30 gezeigt. Der Träger 31 ist mittels eines scharnierartigen Drehlagers 34 schwenkbar im Staubsaugergehäuse 28 gelagert. Das Drehlager 34 wird durch zwei gegenüberliegende Zapfen 35 gebildet, die in nicht dargestellte Öffnungen im Staubsaugergehäuse 28 eingreifen. Das Drehlager 34 ist an einem unteren Rand 36 des Trägers 31 angeordnet. Am oberen Rand 37 des Trägers 31 sind die Sperrglieder 32 angeformt. Das Betätigungsglied 27 greift am oberen Rand 37 des Trägers 31 an und hält die Sperrglieder 32 innerhalb des Staubraumes 29., so dass der Deckel 30 geschlossen sein kann. Das Betätigungsglied 27 ist gleichzeitig als Abdeckelement ausgebildet. Durch die nach unten gebogene laschenartige Form des Betätigungsglied 27 wird die Aufnahme 40 für die Filterplatte eines Filterbeutels versperrt, so dass bei eingesetztem Staubsammelbehälter 1 kein Filterbeutel in den Träger 31 eingesetzt werden kann.
Der obere Rand 37 ist gegenüber den Sperrglieder 32 zurückversetzt. Auf dem oberen Rand liegt das Betätigungsglied 27, das gleichzeitig eine Halterung 41 bildet, die den Staubsammelbehälter 1 in seiner Betriebsposition hält. Die Halterung 41, bzw. das Betätigungsglied weist eine Breite auf, die dem Abstand der beiden Sperrglieder 32 entspricht. Die Halterung 41 wird somit an zwei gegenüberliegenden Seiten von jeweils einem Sperrglied 32 begrenzt und in seiner Position gehalten.

Das Betätigungsglied 27 kann alternativ auch am Träger 31 vorgesehen sein. Dazu ist rechtwinklig zur Ebene des Trägers 31 und ausgehend von dem Drehlager 34 eine Stellfläche angeformt, die sich in einem Abstand zum Boden des Staubraumes 29 erstreckt. Wird der Staubsammelbehälter 1 in den Staubraum 29 eingesetzt, so drückt der Staubsammelbehälter durch sein Eigengewicht die Trittplatte nach unten und der Träger 31 wird in den Staubraum 29 nach innen geschwenkt und das Sperrglied 32 freigegeben.

In einer weiteren Alternative kann neben einem Träger für einen Filterbeutel ein gesonderter zusätzlicher Träger für den Staubsammelbehälter vorgesehen sein. Wird der Staubsammelbehälter in den zusätzlichen Träger eingesetzt, so kann ein am Träger oder direkt am Staubsammelbehälter 1 angeordnetes Betätigungsglied 27 entweder den Träger 31 a für den Filterbeutel oder das Sperrglied 32 betätigen.

### Bezugszeichenliste:

- 1: Staubsammelbehälter
- 1.1: Gehäuseteil
- 2: Behälterdeckel
- 3: Boden
- 4: Eintrittsöffnung
- 5: Dichtung
- 6: Eintrittsstutzen
- 7: Staubsammelraum
- 8: Staubabscheider
- 9: Eintrittskanal
- 10: Stauböffnung
- 11: Umlenkeinrichtung
- 12: Rasthaken
- 13: Laschen
- 14: Zunge
- 15: Griff
- 16: Vertiefung
- 17: Drehachse
- 18: Griffmulde
- 19: Filtervlies
- 20: Luftaustrittsöffnung
- 21: Scharnier
- 22: Rastnasen
- 23: Stegabschnitte
- 24: Ausnehmung
- 26: Filtergehäuse
- 27: Betätigungsglied
- 28: Staubsaugergehäuse
- 29: Staubraum
- 30: Deckel
- 31: Träger
- 32: Sperrglied
- 33: Staubraumoberkante
- 34: Drehlager
- 35: Zapfen
- 36: unterer Rand
- 37: oberer Rand
- 40: Aufnahme
- 41: Halterung

## Patentansprüche

1. Entnehmbarer Staubsammelbehälter (1), zum Einsetzen in einen Staubraum (29) eines Staubsaugers, mit einer Halterung (41), die den Staubsammelbehälter (1) in einer Betriebsposition hält, und einem Sperrglied (32), das sich bei entnommenem Staubsammelbehälter (1) in einer Sperrposition befindet, in der ein Schließen eines Deckels (30) des Staubraumes (29) verhindert ist und das sich bei betriebsgemäß eingesetztem Staubsammelbehälter (1) in einer Freigabeposition befindet, in der der Deckel (30) verschließbar ist, wobei dasselbe Sperrglied (32) entweder durch einen in einen Träger (31) eingesetzten Filterbeutel oder durch ein mit dem Staubsammelbehälter (1) gekoppeltes Betätigungsglied (27) in seiner Freigabeposition gehalten ist.

2. Staubsammelbehälter nach Anspruch 1, **dadurch gekennzeichnet, dass** der Träger (31) beweglich gelagert mit dem Sperrglied (32) gekoppelt ist.

3. Staubsammelbehälter nach Anspruch 2, **dadurch gekennzeichnet, dass** der Träger (31) mittels eines Drehlagers (34) schwenkbar am Staubsaugergehäuse (28) gelagert ist.

4. Staubsammelbehälter nach Anspruch 3, **dadurch gekennzeichnet, dass** das Drehlager (34) an einem unteren Rand (36) des Trägers (31) angeordnet ist und das Betätigungsglied (27) an einem oberen Rand (37) des Trägers (31) angreift.

5. Staubsammelbehälter nach einem der Ansprüche 1 bis 4, **dadurch gekennzeichnet, dass** die Halterung (41) durch ineinandergreifende Führungen gebildet wird, die am Staubsammelbehälter (1) und am Staubsauger ausgebildet sind, und die eine Positionierhilfe darstellen, um den Staubsammelbehälter (1) in seiner Betriebsposition zu halten.

6. Staubsammelbehälter nach Anspruch 5, **dadurch gekennzeichnet, dass** die Halterung (41) durch das Betätigungsglied (27) gebildet wird, das am Träger (31) in einer Aufnahme (40) gehalten ist.

7. Staubsammelbehälter nach einem der vorhergehenden Ansprüche **dadurch gekennzeichnet, dass** das Betätigungsglied (27) am Staubsammelbehälter (1) ausgebildet ist.

8. Staubsammelbehälter nach Anspruch 7, **dadurch gekennzeichnet, dass** das Betätigungsglied (27) als vorzugsweise hakenförmig gebogene Lasche ausgebildet ist, die an einem dem Drehlager (34) gegenüberliegenden Rand (37) des Trägers (31) angreift.

9. Staubsammelbehälter nach einem der Ansprüche 1 bis 8, **dadurch gekennzeichnet, dass** das Betätigungsglied (27) einen Griffbereich aufweist, zum Betätigen eines Schließelements zum Entriegeln, bzw. Verriegeln eines lösbar am Staubsammelbehälter (1) befestigten Filtergehäuses (26).

10. Staubsammelbehälter nach einem der Ansprüche 1 bis 7, **dadurch gekennzeichnet, dass** das Betätigungsglied (27) in Form einer Versteifungsplatte eines Filterbeutels ausgebildet ist, zum Einsetzen in den Träger (31) des Filterbeutels.

11. Staubsammelbehälter nach Anspruch 1, **dadurch gekennzeichnet, dass** ein Träger für den Filterbeutel und ein Träger für den Staubsammelbehälter (1) vorgesehen ist und der Träger (31 b) des Staubsammelbehälters (1) das Betätigungsglied (27) aufweist, welches entweder das Sperrglied (32) oder den Träger (31 a) betätigt.

12. Staubsammelbehälter nach Anspruch 1, **dadurch gekennzeichnet, dass** das Betätigungsglied (27) als eine im wesentlichen rechtwinklig zur Ebene des Trägers (31) angeformte Stellfläche für den Staubsammelbehälter (1) ausgebildet ist.

13. Staubsammelbehälter nach einem der vorhergehenden Ansprüche , **dadurch gekennzeichnet, dass** der Staubsammelbehälter (1) ein Abdeckelement aufweist, durch das ein Einsetzen eines Filterbeutels in den Träger (31) verhindert ist, wenn der Staubsammelbehälter (1) sich in der Betriebsposition befindet.

14. Staubsammelbehälter nach Anspruch 13, **dadurch gekennzeichnet, dass** das Abdeckelement am Betätigungsglied (27) ausgebildet ist.

15. Staubsammelbehälter nach Anspruch 13 oder 14, **dadurch gekennzeichnet, dass** das Abdeckelement den Griffbereich bildet.

16. Staubsammelbehälter nach einem der vorhergehenden Ansprüche, **dadurch gekennzeichnet, dass** der Staubsammelbehälter (1) einen nach dem Fliehkraftprinzip arbeitenden Staubabscheider (8) aufweist.

## Claims

1. Removable dust collecting container (1) for use in a dust chamber (29) of a vacuum cleaner, with a mount (41), which holds the dust collecting container (1) in an operating position, and a blocking element (32), which when the dust collecting container (1) is removed is disposed in a blocking position in which closing of a cover (30) of the dust chamber (29) is prevented and which when the dust collecting container (1) is inserted in accordance with operation is disposed in a release position in which the cover (30) is closable, wherein the same blocking element (32) is held in its release position either by a filter bag inserted in a carrier (31) or by an actuating element (27) coupled with the dust collecting container (1).

2. Dust collecting container according to claim 1, **characterised in that** the carrier (31) is coupled with the blocking element (32) to be movably mounted.

3. Dust collecting container according to claim 2, **characterised in that** the carrier (31) is pivotably mounted at the vacuum cleaner housing (28) by means of a rotary bearing (34).

4. Dust collecting container according to claim 3, **characterised in that** the rotary bearing (34) is arranged at a lower edge (36) of the carrier (31) and the actuating element (27) engages an upper edge (27) of the carrier (31).

5. Dust collecting container according to any one of claims 1 to 4, **characterised in that** the mount (41) is formed by interengaging guides which are constructed at the dust collecting container (1) and at the vacuum cleaner and which represent a positioning aid in order to hold the dust collecting container (1) in its operating position.

6. Dust collecting container according to claim 5, **characterised in that** the mount (41) is formed by the actuating element (27), which is held at the carrier (31) in a receptacle (40).

7. Dust collecting container according to any one of the preceding claims, **characterised in that** the actuating element (27) is constructed at the dust collecting container (1).

8. Dust collecting container according to claim 7, **characterised in that** the actuating element (27) is constructed as a strap which is preferably bent to be hook-shaped and which engages an edge (37) of the carrier (31) opposite the rotary bearing (34).

9. Dust collecting container according to any one of claims 1 to 8, **characterised in that** the actuating element (27) has a grip region for actuation of a closing element for unlocking or locking a filter housing (26) detachably fastened to the dust collecting container (1).

10. Dust collecting container according to any one of claims 1 to 7, **characterised in that** the actuating element (27) is constructed in the form of a stiffening plate of a filter bag for insertion in the carrier (31) of the filter bag.

11. Dust collecting container according to claim 1, **characterised in that** a carrier for the filter bag and a carrier for the dust collecting container (1) are provided and the carrier (31 b) of the dust collecting container (1) has the actuating element (27), which actuates either the blocking element (32) or the carrier (31 a).

12. Dust collecting container according to claim 1, **characterised in that** the actuating element (27) is constructed as a support surface, which is formed substantially at right angles to the plane of the carrier (31), for the dust collecting container (1).

13. Dust collecting container according to any one of the preceding claims, **characterised in that** the dust collecting container (1) has a cover element by which insertion of a filter bag into the carrier (31) is prevented when the dust collecting container (1) is disposed in the operating position.

14. Dust collecting container according to claim 13, **characterised in that** the cover element is formed at the actuating element (27).

15. Dust collecting container according to claim 13 or 14, **characterised in that** the cover element forms the grip region.

16. Dust collecting container according to any one of the preceding claims, **characterised in that** the dust collecting container (1) has a dust separator (8) operating according to the cyclonic principle.

## Revendications

1. Collecteur de poussières amovible (1) destiné à être utilisé dans un espace à poussières (29) d'un aspirateur, comprenant une attache (41) qui maintient le collecteur de poussières (1) dans une position de fonctionnement, et un organe de blocage (32) qui, lorsque le collecteur de poussières (1) est retiré, se trouve dans une position de blocage, dans laquelle une fermeture d'un couvercle (30) de l'espace à poussières (29) est empêchée et qui, lorsque le collecteur de poussière (1) est inséré conformément au fonctionnement, se trouve dans une position de libération, dans laquelle le couvercle (30) peut être fermé, le même organe de blocage (32) étant maintenu dans sa position de libération soit au moyen d'un sac filtrant inséré dans un support (31) soit au moyen d'un organe de commande (27) couplé au collecteur de poussières (1)

2. Collecteur de poussières selon la revendication 1, **caractérisé en ce que** le support (31) est couplé à l'organe de blocage (32) en étant logé de manière mobile.

3. Collecteur de poussières selon la revendication 2, **caractérisé en ce que** le support (31) est logé de manière pivotante sur le boîtier de l'aspirateur (28) au moyen d'un coussinet de pivotement (34).

4. Collecteur de poussières selon la revendication 3, **caractérisé en ce que** le coussinet de pivotement (34) est disposé sur un bord inférieur (36) du support (31) et **en ce qu'**il saisit l'organe de commande (27) sur un bord supérieur (37) du support (31).

5. Collecteur de poussières selon l'une quelconque des revendications 1 à 4, **caractérisé en ce que** l'attache (41) est formée par des glissières ayant prise les unes dans les autres, lesquelles sont réalisées sur le collecteur de poussières (1) et sur l'aspirateur et représentent une aide de positionnement afin de maintenir le collecteur de poussières (1) dans sa position de fonctionnement.

6. Collecteur de poussières selon la revendication 5, **caractérisé en ce que** l'attache (41) est formée par l'organe de commande (27) qui est maintenu sur le support (31) dans un logement (40).

7. Collecteur de poussières selon l'une quelconque des revendications précédentes, **caractérisé en ce que** l'organe de commande (27) est réalisé sur le collecteur de poussières (1).

8. Collecteur de poussières selon la revendication 7, **caractérisé en ce que** l'organe de commande (27) est réalisé en tant que languette pliée de préférence en forme de crochet, laquelle a prise sur un bord (37), opposé au coussinet de pivotement (34), du support (31).

9. Collecteur de poussières selon l'une quelconque des revendications 1 à 8, **caractérisé en ce que** l'organe de commande (27) présente une partie de préhension pour actionner un élément de fermeture pour déverrouiller resp. verrouiller un logement de filtre (26) fixé de manière amovible sur le collecteur de poussières (1).

10. Collecteur de poussières selon l'une quelconque des revendications 1 à 7, **caractérisé en ce que** l'organe de commande (27) est réalisé en forme d'une plaque de raidissement d'un sac filtrant à insérer dans le support (31) du sac filtrant.

11. Collecteur de poussières selon la revendication 1, **caractérisé en ce qu'**un support est ménagé pour le sac filtrant et un support est ménagé pour le collecteur de poussières (1) et **en ce que** le support (31 b) du collecteur de poussières (1) présente l'organe de commande (27), lequel actionne soit l'organe de blocage (32) soit le support (31 a).

12. Collecteur de poussières selon la revendication 1, **caractérisé en ce que** l'organe de commande (27) est réalisé en tant qu'une surface de pose, formée essentiellement en angle droit par rapport au plan du support (31), pour le collecteur de poussières (1).

13. Collecteur de poussières selon l'une quelconque des revendications précédentes, **caractérisé en ce que** le collecteur de poussières (1) présente un élément de recouvrement au moyen duquel une insertion d'un sac filtrant dans le support (31) est empêchée lorsque le collecteur de poussières (1) se trouve en position de fonctionnement.

14. Collecteur de poussières selon la revendication 13, **caractérisé en ce que** l'élément de recouvrement est réalisé sur l'organe de commande (27).

15. Collecteur de poussières selon la revendication 13 ou 14, **caractérisé en ce que** l'élément de recouvrement forme la partie de préhension.

16. Collecteur de poussières selon l'une quelconque des revendications précédentes, **caractérisé en ce que** le collecteur de poussières (1) présente un séparateur de poussières (8) travaillant selon le principe de la force centrifuge.
